# EUROPÄISCHE PATENTANMELDUNG

(11) **EP 4 105 413 A1**
(43) Veröffentlichungstag der Anmeldung: **21.12.2022**
(21) Anmeldenummer: 22000156.4
(22) Anmeldetag: 13.06.2022
(51) Int. Cl.: E05B 17/00, E05C 17/54

(54) **ZUSÄTZLICHEN AUFSTECKÖFFNUNGEN FÜR DEN TÜRSTOPPER**

(30) Priorität: 14.06.2021 DE 202021002041 U; 28.06.2021 DE 202021002202 U; 29.05.2022 DE 102022001869
(71) Anmelder: Scimesor, 50859 Köln (DE)
(72) Erfinder: Sorce, Salvatore, 50859 Köln (DE)

(57) **Zusammenfassung**

Die zusätzliche Aufstecköffnung wie Fig.1 zeigt, besteht aus einen Hohlraum 4) mit einer Breite B) von 40mm circa und einer Höhe H) von 18mm circa, (der insgesamt einem viermonatigen form Embryo im Mutterleib ähnelt), wie Fig.1 und 2 zeigen. Diese Hohlraumform kann an verschiedene Türstopper aufweisen, dadurch kann der Türstopper an verschiedene Türgriffe mit verschiedenem Durchmesser wie Fig.5 bis 10 angebracht werden.

## Beschreibung

Die vorliegende Erfindung betrifft eine zusätzliche Aufstecköffnung für den Türstopper.

Aus der von mir angemeldete Akz. 10 2013 003 528, Akz. 20 2013 002 010, sowie EP 2 644 810 A2 ist ein Türstopper bekannter Weise aus einem gummi-elastischen Körper, und einen länglichen Keilabschnitt mit einer gerade verlaufenden Anlagefläche und einen Aufsteckabschnitt, der eine Bohrung aufweist. Zu der Bohrung führt eine Aufstecköffnung.

Diese Aufstecköffnung erstreckt sich radial von der Bohrung nach außen bis zu einer von dem keilabschnitt aufragenden Vorderfläche des Aufsteckabschnitts, zu der sich die Aufstecköffnung öffnet. Die Aufstecköffnung hat üblicherweise eine geradlinige radiale Erstreckung.

Diese geradlinige radiale Erstreckung der Aufstecköffnung hat die gleiche Erstreckungsrichtung wie der längliche Keilabschnitt und damit wie die gerade verlaufende Anlagefläche. Das Keilelement ist indes in seiner Längserstreckung gegenüber der radialen Erstreckung der Aufstecköffnung versetzt vorgesehen.

Die Aufstecköffnung ist so gewählt, dass ein Schaft eines Türknaufes oder einer Türklinke in die Bohrung eingebracht und hierbei der Aufsteckabschnitt in radialer Richtung elastisch aufgeweitet werden kann.

Nachdem der Schaft in der Bohrung aufgenommen ist, federt der Aufsteckabschnitt zurück und wirkt reibschlüssig mit der Außenumfangsfläche des Schaftes zusammen.

Auf diese Weise kann der Aufsteckabschnitt jede durch die Reibung gesicherte Ausrichtung gegenüber dem Schaft einnehmen. So kann der gummi-elastische Körper so gegenüber dem Türblattausgerichtet werden, dass das Keilelement von dem Türblatt abgedeckt ist oder aber so, dass der Kreisabschnitt das Türblatt überragt und bei geöffneter Tür unbeabsichtigt zufällt. Der Aufsteckabschnitt ist regemäßig so gestaltet, dass er jedweder radialen Ausrichtung um den Schaft von dem Türblatt abgedeckt ist.

Der zuvor benannte Türstopper EP 2 644 810 A2, wie Fig.3 zu veranschaulich ist, wird gezeigt ein Türstopper 2) mit eine Aufsteckabschnitt 50) und ein Aufstecköffnung 52) mit einem Durchmesser von 19mm aufweist.

Diese Türstopper haben den Nachteil, dass dieser nur an einen Türgriff mit einem Durchmesser ab 19mm eingesetzt werden können, ist der Türgriff kleiner als 19mm Durchmesser, kann der durch der Aufstecköffnung 52) nicht am Türgriff 15) oder am Türknaufe funktional angebracht werden.

Hierdurch ist die Nutzbarkeit des vorbekannten Türstopper beschränkt.

Zur Lösung dieses Problem wird mit der vorliegenden Erfindung ein zusätzliche Aufstecköffnung für den Türstopper mit den Merkmalen von Anspruch 1 angegeben.

Die zusätzliche Aufstecköffnung 1) wie Fig.1 zeigt, besteht aus einen Hohlraum 4) mit einer Breite B) von 40mm und einer Hohe H) von 18mm (der insgesamt einem viermonatigen Embryo im Mutterleib ähnelt).

Seitlich befindet sich eine ballförmige Bohrung 12) mit einem Durchmesser von 18mm und eine Aufstecköffnung 10.1) die sich bis zu dem bogenförmige 5.1) öffnet.

Relativ mittig des Hohlraums 4) ist eine nach innen gewölbter Fläche 10) (die einem Gaumenzäpfchen ähneit) mit einer Breite von 5mm und einer Höhe von 5mm.

Die nach innen gewölbte Fläche 10) dient zur seitlichen Stützung 11) für die Bohrung 12) und für die bogenförmige Öffnung 5.1).

Der Abstand 10.1) zwischen der unteren Basis 7) und die nach innen gewölbte Fläche 10) beträgt 9mm. Diese Funktion ist entscheidend, um den Halt an kleineren Türgriffen gewährleisten zu können.

Der untere Teil des Bogens 6) hat eine Breite von 12mm, während der obere Teil des Bogens 9) sich bis 9mm verjüngt.

Die rechte Seite des Bogens 9) hat eine Höhe 11.1) von 5mm, während die linke Seite eine Höhe von 4mm hat.

Dieser neue Erfindungsgemäß zusätzlichen Aufstecköffhungen ermöglicht durch die Elastizität, die die Form gibt, die Anbringung des Türstoppers an Türgriffe mit verschiedenen Durchmessern von 12mm bis 18mm Durchmesser.
Fig. 1
   1) eine zusätzlichen Aufstecköffnungen für den Türstopper
   4) Hohlraum
   12) Bohrung
   5) Aufstecköffnung mit einem Durchmesser von 18mm 5.1) Aufstecköffnung mit einem Radius von 7.5mm
   6) Flache- Bogen =12 mm
   7) Untere glatten Fläche
   9) Oberer Bogen = 8mm
   B) Breite = 40mm
   H) Höhe 18mm
   10) nach innen gewölbter Fläche
   10.1) Abstand zwischen der nach innen gewölbter Fläche 10) und der unteren glatten Fläche 7) beträgt = 13,5mm
   11.1) Höhe Seitliche Stütze (Schräg nach innen) = 5mm
   11.2) Höhe Seitliche Stütze (Schräg nach innen) = 4mm
   13) Ende spitze Hohlraum 4)
   14) Abstand zwischen unteren Bogen 6) und Spitze 13) = 7mm
Fig.2 zeigt: eine zusätzlichen Aufstecköffnungen 1) Hohlraum 4) für den Türstopper 2)
   5.2) = Bohrung Aufstecköffnung (Halbkreisförmig)
   6.1) = Bogen
   6.2) = Bohrung Durchmesser
   11) = Breite der nach innen gewölbter Fläche 10) = 5mm
Fig.3 zeigt: ein Türstopper 2 mit Hohlraum 4 für zusätzlichen Aufstecköffnungen 1,
   2) = Türstopper
   3) = Durchmesser von 19mm
   4) = Erfindungsgemäß Hohlraum für zusätzlichen Aufstecköffnungen 1,
   20) = Keil
   30) = Bohrungen (ohne Große Bedeutung)
   50) = Aufsteckabschnitt (gummi-elastischen Körper)
   52) = Aufstecköffnung
*Fig.4 zeigt die Rückseite des Türstopper 2) von Fig.3, (ohne Bohrungen 30)
* Fig.5 zeigt eine andere Form von Türstopper 2) mit zusätzlichen Aufstecköffnungen 1, mit Bohrungen 30)
* Fig.5.1 zeigt ein Türstopper wie Fig.5 ohne Bohrungen 30)
* Fig.6 zeigt: ein Türstopper 2, mit zusätzlichen Aufstecköffnungen 1) an einem Türgriff angebracht (große Bohrung) 15) Türgriff 20) Keil
* Fig.7 zeigt: ein Türstopper 2, wie Fig.6) mit zusätzlicher Aufstecköffnung 1), an einen kleinen Türgriff angebracht (an der kleinen Bohrung 5.2) von Fig.2
* Fig.8 zeigt: ein Türstopper 2 von Fig.5.) mit zusätzlichen Aufstecköffnungen an einen kleinen Türgriff angebracht (an der kleinen Bohrung).
* Fig.9: zeigt ein Türstopper 2, wie Fig.8) mit zusätzlichen Aufstecköffnungen, angebracht an einen großen Türgriff (an der großen Bohrung)
* Fig.10 = zeigt: eine Neuartige Türstopper z) an einen Kleine Türgriff 15 mit zusätzlichen Aufstacköffnungen, 1.
*Fig.11 =zeigt eine Neu Form von Türstopper mit Zusätzliche Aufstecköffnungen
*Fig.12 = Zeigt eine Neu Erfindungsgemäß Hohlraum 4.3 wie Fig.12 zeigt an einem Türstopper 2.3.
*Fig.13 = zeigt eine Neu erfindungsgemäß Hohlraum 4.2. mit Zwei Öffnungen 3.1 und 5.3 an einem Türstopper 2.2

## Patentansprüche

1. Zusätzlichen Aufstecköffnungen 1) für Türstopper 2) aus Gummi-elastisch--Körper.
Die Zusätzlichen Aufstecköffnungen 1) besteht wie Fig.1 zeigt, aus einem Hohlraum 4) dass an einem Türstopper aus Gummi-elastische Körper angebracht werden kann. Der Hohlraum 4) (der insgesamt einem vier monatigen Embryo im Mutterleib ähnelt) hat eine mit einer Breite B) von 40mm, und einer Höhe H) von 18mm, diese spitzet sich zu Ende 13). Der Hohlraum 4) enthält auf eine Seite, ein Ballförmige Bohrung 12) mit einem Durchmesser 5) von 17,5mm, und eine Aufstecköffnung 10.1) die bis zu dem bogenförmige Bohrung 5.1) / 5.2 (Fig.2) öffnet.
Dadurch, dass die Türstopper aus gummielastisch Körper sind, ist möglich durch die Hohlraum 4) die Elastizität die die Form gibt, Türgriffe von 12mm bis 18,5mm Durchmesser zu inserieren. Außerdem ist möglich durch die Alte Bohrung 3 (Fig.4. bis Fig.8 ) Türgriffe über 19mm Durchmesser anzubringen.
a) Seitlich des Hohlraum 4) befindet sich eine Ballförmige Bohrung 12) mit einem Durchmesser von 1.7mm
b) Neben der Bohrung 5) befindet sich eine nach innen gewölbte Fläche 10), (die einem Gaumenzäpfchen ähnelt), mit einer Breite von 5mm und eine Höhe 11,1) von 5mm. Untere der Gewölbte Fläche 10) befindet sich eine Aufstecköffnung 10.1) diese hat eine abstand zu der Basis 7) von 14mm
c) Neben der Gewölbte Fläche 10), kann ein Bohrung 5.1 (Fig.1) mit Flach Bogen 6) oder ein Bohrung 5.2) (Fig.2) mit Runde Bogen aufweisen.
d) Die innen gewölbte Fläche 10) hat die Funktion, auf der einen Seite die Bohrung 12) zu stützen und auf der anderen Seite dient als Stütze 11.1) für die Öffnung 5.1.
e) Der obere Flachbogens 6). von Öffnung 5.1, hat eine Breite von 9mm, und Vergrößert nach unten auf 12mm
f) Die Aufstecköffnung 5.1) von Fig.1) und 5.2) von Fig.2), dienen für die Aufnahme von Türgriffen die ein Durchmesser zwischen 12mm bis 18mm betragen.
g) Die untere Basis 7) der Hohlraum 4) weist auf einem Halbmond Form auf.
h) Die Rechte Seite des bogen 6 (Fig.1) hat eine Höhe 11.1) von 5mm, während die Linke Seite 11.2) hat eine Höhe von 4mm.
i)

2. Zusätzlichen Aufstecköffnungen 1) für Türstopper nach Anspruch 1 , **dadurch gekennzeichnet, dass** der Hohlraum 4) eine Länge von mindestens 40mm, aufweist.

3. Zusätzlichen Aufstecköffnungen 1) für Türstopper, nach Anspruch 2, **dadurch gekennzeichnet, dass** Hohlraum 4) kann eine zusätzlich Aufstecköffnung oder mehrere zusätzlichen Aufstecköffnungen 1) (Bohrungen) aufweisen.

4. Zusätzlichen Aufstecköffnungen 1) für Türstopper, nach Anspruch 3, **dadurch gekennzeichnet, dass** die untere Fläche 7) eine bogenförmige Fläche oder eine Glatte gerade Linie aufweisen kann.

5. Zusätzlichen Aufstecköffnungen 1) für Türstopper, nach Anspruch 4, **dadurch gekennzeichnet, dass** der obere Teil der (Bohrung) Öffnung 5.1 Fig.1) eine glatte Fläche 6 aufweist, und Öffnung 5,2 von Fig.2) kann Bogenförmig aufweisen.

6. Zusätzlichen Aufstecköffnungen 1) für Türstopper 2, nach Anspruch 5, **dadurch gekennzeichnet, dass** der Hohlraum 4

7. Zusätzlichen Aufstecköffnungen 1) für Türstopper, nach Anspruch 6, **dadurch gekennzeichnet, dass** der Abstand 10.1) zwischen der nach innen gewölbten Fläche 10) und unteren Basisfläche 7) 10mm beträgt.

8. Zusätzlichen Aufstecköffnungen 1) für Türstopper, nach Anspruch 7, **dadurch gekennzeichnet, dass** der Raum 4) kann verschiedene Formen aufweisen wie Fig 12 und Fig. 13.

9. Zusätzlichen Aufstecköffnungen 1) für Türstopper, nach Anspruch 8, **dadurch gekennzeichnet, dass** der erfindungsgemäßen Hohlraum 4) an verschiedene Arten und Formen von Türstoppem nachträglich, oder bei der Herstellung angebracht werden kann, wie Beispiel: Fig.3, bis Fig.11

10. Zusätzlichen Aufstecköffnungen 1) für Türstopper, nach Anspruch 9, **dadurch gekennzeichnet, dass** die Form 4) von der Erfindungsgemäß zusätzlichen Aufstecköffnungen 1), kann verschiedene Breite, verschiedene Höhe, sowie verschiedene Größe aufweisen.
